# FASCICULE DE BREVET EUROPEEN

(11) **EP 2 877 900 B1**
(45) Date de publication et mention de la délivrance du brevet: **16.05.2018**
(21) Numéro de dépôt: 13733311.8
(22) Date de dépôt: 03.07.2013
(51) Int. Cl.: G04B 13/02

(54) **ROUE D'HORLOGERIE À DENTURE FLEXIBLE**
UHRWERK MIT FLEXIBLEM ZINKENSATZ
TIME PIECE WHEEL WITH FLEXIBLE TOOTH SET

(30) Priorité: 26.07.2012 CH 11662012
(43) Date de publication de la demande: 03.06.2015
(73) Titulaire: Montres Breguet S.A., 1344 L'Abbaye (CH)
(72) Inventeur: ZAUGG, Alain, CH-1347 Le Sentier (CH)
(74) Mandataire: Giraud, Eric
(86) Numéro de dépôt international: PCT/EP2013/063988
(87) Numéro de publication internationale: WO 2014/016087

(56) Documents cités:
- WO-A2-2012/037593
- FR-A1- 2 268 290
- FR-A1- 2 379 736

## Description

### Domaine de l'invention

L'invention concerne une roue d'horlogerie à denture flexible, comportant une pluralité de rayons comportant chacun au moins une dent à l'extrémité distale d'un bras flexible et saillant d'un moyeu autour d'un axe de pivotement de ladite roue.

L'invention concerne encore un rouage comportant une telle roue.

L'invention concerne encore un mouvement comportant un tel rouage.

L'invention concerne encore une montre comportant un tel mouvement.

L'invention concerne le domaine des mécanismes d'horlogerie comportant un rouage.

### Arrière-plan de l'invention

Le document FR 2 268 290 au nom de VDO ADOLF SCHINDLING décrit un pignon de montre à quartz comportant des fentes radiales séparant des dents ou des groupes de dents.

L'avènement de nouvelles technologies, telles les fabrications de type « MEMS » et « LIGA ©», et de nouveaux matériaux, tel le silicium, ont permis de développer des roues d'horlogerie entièrement ou partiellement flexibles, ce qui permet la conception de roues à rattrapage de jeu, et garantissant l'obtention de bons rendements grâce à des pertes par frottement minimales.

Le document WO 2012/037593 A2 au nom de MIBA SINTER AUSTRIA GmbH décrit encore une roue avec une exécution différenciée des dents dans le sens de l'épaisseur de la planche de la roue. Cette roue comporte plusieurs matériaux d'élasticités différentes.

Toutefois, ces roues, qui comportent souvent de fines lames flexibles, ont une résistance limitée en service, en raison des chocs inévitables sur des montres, ou des contraintes apportées par les manipulations de l'horloger, par exemple lors de la pose des aiguilles, et dont l'intensité peut aller au-delà de la résistance d'une telle lame.

### Résumé de l'invention

L'invention se propose de doter les roues d'horlogerie à denture flexible de perfectionnements afin de leur apporter une résistance plus élevée à la déformation lors des manipulations, et d'améliorer leur résistance aux chocs.

Le principe est la répartition d'efforts supérieurs à ceux liés à la marche normale entre la dent (ou les dents) en cours d'engrènement, avec les dents qui la précèdent ou/et la suivent.

A cet effet, l'invention concerne, dans un premier mode de réalisation, une roue d'horlogerie à denture flexible, comportant une pluralité de rayons comportant chacun au moins une dent à l'extrémité distale d'un bras flexible et saillant d'un moyeu autour d'un axe de pivotement de ladite roue, caractérisée en ce que chaque dit rayon comporte des moyens d'accrochage ou des moyens d'accrochage complémentaire, lesquels sont agencés pour coopérer respectivement, en contact de traction ou de poussée, avec des dits moyens d'accrochage complémentaire ou des dits moyens d'accrochage que comporte un dit rayon immédiatement voisin, dans certaines positions de flexion d'au moins un des dits bras d'au moins un desdits rayons voisins, pour répartir les efforts de flexion entre un dit rayon dont ledit bras est fléchi, et au moins un de ses dits rayons voisins.

Dans un deuxième mode de réalisation, l'invention concerne encore une roue d'horlogerie à denture flexible, comportant une pluralité de rayons comportant chacun au moins une dent à l'extrémité distale d'un bras flexible et saillant d'un moyeu autour d'un axe de pivotement de ladite roue, caractérisée en ce que chaque dit rayon comporte des moyens d'accrochage et des moyens d'accrochage complémentaire, lesquels sont agencés pour coopérer respectivement, en contact de traction ou de poussée, avec des dits moyens d'accrochage complémentaire ou des dits moyens d'accrochage que comporte un dit rayon immédiatement voisin, dans certaines positions de flexion d'au moins un des dits bras d'au moins un desdits rayons voisins, pour répartir les efforts de flexion entre un dit rayon dont ledit bras est fléchi, et au moins un de ses dits rayons voisins.

L'invention concerne encore un rouage d'horlogerie comportant au moins une telle roue.

L'invention concerne encore un tel mouvement d'horlogerie comportant au moins un tel rouage.

L'invention concerne encore une montre comportant au moins un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en vue en plan, une partie d'un rouage comportant une roue à denture flexible selon un premier mode de réalisation de l'invention, en position d'engrènement avec une autre roue ;
- la figure 2 représente, de façon schématisée et en vue de face, une roue à denture flexible selon ce premier mode de réalisation, comportant une première denture et une deuxième denture disposées en alternance l'une avec l'autre ;
- la figure 3 est un détail de la figure 1, en fonctionnement normal ;
- la figure 4 représente, de façon similaire à la figure 3, une roue selon un deuxième mode de réalisation de l'invention ;
- la figure 5 représente la variante de la figure 3, lors d'un choc appliqué à une roue antagoniste ;
- la figure 6 représente, de façon similaire à la figure 3, une variante de roue selon le deuxième mode de réalisation avec une denture unique dont tous les rayons sont identiques ;
- les figures 7 et 8 représentent un rouage avec une roue à denture flexible selon le premier mode de réalisation de la figure 1, où sont mis en évidence par des flèches les points de contact, et où la figure 8 est représentée avec davantage d'armage que la figure 7 ;
- la figure 9 représente, sous forme d'un schéma-blocs, une montre comportant un mouvement incorporant un rouage avec une roue selon l'invention.

### Description détaillée des modes de réalisation préférés

L'invention concerne le domaine des mécanismes d'horlogerie comportant un rouage, et, tout particulièrement, les roues à denture flexible.

L'invention est applicable à différentes géométries de roues, dont seul un exemple non limitatif est illustré sur les figures. L'invention est, en particulier et non limitativement, applicable aux roues réalisées selon des procédés de type « MEMS », « LIGA ©», ou similaires, ou/et en matériaux tel le silicium, ou ses oxydes, ou le diamant mono- ou poly-cristallin, ou similaire.

Le principe de l'invention consiste dans la répartition d'efforts supérieurs à ceux liés à la marche normale entre la dent (ou les dents) en cours d'engrènement, avec les dents qui la précèdent ou/et la suivent.

Ainsi, l'invention concerne une roue d'horlogerie 1 à denture flexible, comportant une pluralité de rayons 2. Chaque rayon 2 comporte au moins une dent 3 à l'extrémité distale d'un bras 4 flexible. Ce bras flexible 4 est saillant d'un moyeu 5 autour d'un axe de pivotement D de la roue 1, soit radialement comme représenté sur les figures, soit selon un profil particulier, en arc de cercle ou de courbe, ou en profil en S, ou autre.

Dans une application particulière, selon un premier mode de réalisation illustré sur les figures 1, 3, 5, 7 et 8, la roue 1 comporte une pluralité de telle dentures 10 différentes entre elles, coplanaires dans un même plan P perpendiculaire au axe de pivotement D, et agencées en alternance les unes avec les autres. Une telle roue 1 avec au moins deux dentures différentes, notamment une première denture 11 et une deuxième denture 12, est fréquente dans les réalisations horlogères connues, c'est pourquoi elle est illustrée plus en détail. La figure 2 montre un cas général avec deux dentures 11 et 12, la première denture comporte des dents 31A à 31F portées par des bras 41A à 41F, la deuxième denture des dents 32A à 32F portées par des bras 42A à 42F.

Dans une autre application, selon un deuxième mode de réalisation illustré sur les figures 4 et 6, la roue 1 comporte une denture 10 unique, avec des rayons 2 tous identiques. Dans l'application particulière et non limitative de la figure 6, ces rayons 2 sont disposés avec un pas angulaire constant en périphérie de la roue 1.

Selon l'invention, chaque rayon 2 comporte des moyens d'accrochage 6 et des moyens d'accrochage complémentaire 7, qui sont agencés pour coopérer respectivement avec des moyens d'accrochage complémentaire 7 ou/et des moyens d'accrochage 6 que comporte un autre rayon 2 immédiatement voisin. Ces moyens d'accrochage 6 et moyens d'accrochage complémentaire 7 de deux rayons voisins coopèrent en contact de traction ou de poussée, dans certaines positions de flexion d'au moins un des bras 4 d'au moins un de ces deux rayons 2 voisins, pour répartir les efforts de flexion entre un rayon 2 dont le bras 4 est fléchi, et au moins un de ses rayons 2 voisins.

De préférence, à l'état libre, les moyens d'accrochage 6 d'un rayon et les moyens d'accrochage complémentaire 7 du rayon voisin ne sont pas en contact entre eux, et sont séparés par un jeu correspondant au moins à la flexion normale des bras 4 de ces rayons au cours de la transmission d'énergie entre la roue 1 et une roue antagoniste 50.

La coopération d'accrochage peut ainsi se faire entre d'une part un premier rayon 2 soumis à une perturbation se traduisant par une flexion importante de son bras 4, notamment lors d'un choc sur au moins une des deux roues 1, 50, et d'autre part un deuxième rayon 2AM en amont ou/et un troisième rayon 2AV en aval du premier rayon. Selon l'ampleur de la perturbation et donc du fléchissement du premier rayon, la coopération d'accrochage peut encore se faire avec d'autres rayons, en amont du deuxième rayon amont 2AM, ou/et en aval du troisième rayon aval 2AV.

Cette coopération en contact d'accrochage de rayons 2 les uns avec les autres, dans certaines positions de flexion de leurs bras 4, permet ainsi de répartir les efforts de flexion sur les rayons 2 voisins de celui ou ceux dont le bras 4 a fléchi.

Dans une réalisation particulière et préférée illustrée par les figures, mais non limitative, cette denture 10, ou chaque denture 10 s'il y en a plusieurs, comporte une pluralité de dents 30 identiques entre elles et réparties de façon équidistante à la périphérie de la roue 1.

Dans une réalisation particulière et préférée illustrée par les figures, mais non limitative, au moins une denture 10 comporte une pluralité de rayons 20 identiques entre eux et répartis de façon équidistante autour de la roue 1.

Dans le premier mode de réalisation visible sur les figures 1, 3, 5, 7 et 8, la roue 1 comporte une pluralité de dentures 10 différentes entre elles, coplanaires dans un même plan P perpendiculaire à l'axe de pivotement D de la roue 1, et agencées en alternance les unes avec les autres. Les figures illustrent l'exemple d'une première denture 11 et d'une deuxième denture 12, il est néanmoins possible que la roue 1 comporte une plus grande diversité de dentures réparties sur sa périphérie.

De façon préférée, la roue 1 selon l'invention est conçue pour transmettre l'effet d'une perturbation appliquée dans une direction ou un sens quelconque à une ou à plusieurs de ses rayons 2. Aussi de préférence les moyens d'accrochage 6 et les moyens d'accrochage complémentaire 7 sont avantageusement conçus pour travailler aussi bien en traction, auquel cas ils coopèrent dans une véritable relation d'accrochage d'entraînement, qu'en compression, auquel cas ils coopèrent en appui de butée avec une zone antagoniste du rayon 2 voisin, cette zone antagoniste pouvant consister dans les moyens d'accrochage 6 et les moyens d'accrochage complémentaire 7 du rayon voisin, ou/et dans le bras 4 du rayon voisin, ou/et dans une dent 3 du rayon voisin.

Tel que visible sur les figures 1, 3, 5, 7 et 8, les moyens d'accrochage 6 et les moyens d'accrochage complémentaire 7 sont agencés pour coopérer ensemble en traction, pour l'entraînement d'un premier rayon 21 d'une première denture 11 par un deuxième rayon 22 adjacent au premier rayon 21 et que comporte une deuxième denture 12.

Dans le cas d'une denture 10 unique, comme sur le deuxième mode de réalisation des figures 4 et 6, les moyens d'accrochage 6 et les moyens d'accrochage complémentaire 7 des différents rayons 2 adjacents coopèrent de façon similaire.

Avantageusement, dans le cas des figures 1, 3, 5, 7 et 8, les moyens d'accrochage 6 et les moyens d'accrochage complémentaire 7 sont agencés pour coopérer en appui de butée, ensemble ou/et avec le rayon 20 voisin, au niveau de surfaces d'appui de butée qu'ils comportent, lors du rapprochement d'un premier rayon 21 d'une première denture 11 et d'un deuxième rayon 22 adjacent au premier rayon 21 et que comporte une deuxième denture 12. Dans le cas d'une denture 10 unique, comme sur les figures 4 et 6, les moyens d'accrochage 6 et les moyens d'accrochage complémentaire 7 des différents rayons 2 adjacents coopèrent de façon similaire en appui de butée entre rayons 2 voisins.

De façon préférée, chaque rayon 2 comporte, de part et d'autre de son bras 4, d'une part des moyens d'accrochage 6, et d'autre part des moyens d'accrochage complémentaire 7. Par convention par rapport aux figures, les moyens d'accrochage 6 de chaque rayon 2 sont situés d'un premier côté dit amont, et les moyens d'accrochage complémentaire 7 sont situés d'un deuxième côté dit aval du bras 4. Ainsi chaque rayon 20, 21, 22, de chaque denture 10, 11, 12, comporte, de part et d'autre d'un bras 40, 41, 42, des moyens d'accrochage 60, 61, 62, et des moyens d'accrochage complémentaire 70, 71, 72.

De préférence, toutes les dents 2 de la roue 1 sont toutes de même diamètre primitif DP, et les différents moyens d'accrochage 6 et moyens d'accrochage complémentaire 7 coopèrent entre eux dans une zone annulaire de diamètre maximal inférieur au diamètre primitif DP.

Dans une réalisation avantageuse illustrée par les figures 1 à 8, les moyens d'accrochage 6 ou/et les moyens d'accrochage complémentaire 7 sont constitués par au moins un crochet 8 solidaire du bras 4 que comporte le rayon 2 porteur des moyens d'accrochage 6 ou moyens d'accrochage complémentaire 7.

Ce crochet 8 comporte un segment distal 9 qui est de préférence sensiblement radial par rapport à l'axe de pivotement D, et qui est porteur d'une surface externe 91 d'appui de butée en compression et d'une surface interne 92 d'appui en traction.

De préférence, le rayon 2 est porteur des moyens d'accrochage 6 et des moyens d'accrochage complémentaire 7, sous la forme respectivement d'un premier crochet 86 et d'un deuxième crochet 87, référencés sur la figure 2 : 861 pour le premier crochet de la première denture 11, 862 pour le premier crochet de la deuxième denture 12, 871 pour le deuxième crochet de la première denture 11, 872 pour le deuxième crochet de la deuxième denture 12.

Dans le cas des figures 1, 2, 3, 5, 7, 8, le premier crochet 86 et le deuxième crochet 87 comportent chacun un segment distal 96, 97, sensiblement radial par rapport à l'axe de pivotement D, lesquels segments distaux 96, 97, sont dirigés du même côté, soit vers l'extérieur de la roue 1 pour ceux de la deuxième denture 12, soit vers l'axe de pivotement D pour ceux de la première denture 11.

Dans le cas des figures 4 et 6, le premier crochet 86 et le deuxième crochet 87 comportent chacun un segment distal 96, 97, sensiblement radial par rapport à l'axe de pivotement D, lesquels segments distaux 96, 97, sont dirigés en sens contraire, l'un vers l'extérieur de la roue 1 et l'autre vers l'axe de pivotement D. cette réalisation permet de réaliser des rayons 2 tous identiques.

Dans le cas des figures 1, 2, 3, 5, 7, et 8, le premier crochet 86 et le deuxième crochet 87 sont portés par une traverse 43 unique sensiblement perpendiculaire au bras 4, appelée 431 pour la première denture 11 et 432 pour la deuxième denture 12.

Dans le cas des figures 4 et 6, le premier crochet 86 et le deuxième crochet 87 sont portés chacun par une traverse 44, 46, sensiblement perpendiculaire au bras 4.

Dans une autre réalisation non illustrée par les figures, le premier crochet 86 et le deuxième crochet 87 sont portés par la dent 3 du rayon concerné à l'extrémité extérieure du bras 4.

Les figures 3 et 5 illustrent le même mécanisme, d'abord en engrènement normal, puis lors d'un choc simulé par une flèche et le déplacement brusque, en trait pointillé, d'une dent 51 d'une roue 50 antagoniste de la roue 1. Cette dent 51 entraîne la dent 31A du rayon 2, lequel entraîne, par traction, le rayon 2AM immédiatement en amont, une première surface interne 65 du crochet 861 entraînant une troisième surface interne 67 du crochet 872. Le rayon 2 entraîne encore, par poussée, le rayon 2AV immédiatement en aval, par appui d'une quatrième surface externe 68 sur une surface d'appui de bras 69 du bras 42N, ou/et par appui d'une surface d'appui de bras 69 de son bras 41A sur une deuxième surface externe 66 du rayon aval 2AV.

La figure 5 représente la variante de la figure 3, lors d'un choc appliqué à une roue antagoniste. Selon l'invention, les butées fonctionnent essentiellement avec les dents hors engrènement.

Un avantage de l'invention est que les butées garantissent que les dents suivantes, lors de la flexion, engrènent correctement sur la dent suivante, avec entrée dans la denture sans arc-boutement, ce qui garantit le pas de la denture lors des flexions de dents.

Les figures 7 et 8 représentent un rouage avec une roue à denture flexible selon la variante de la figure 1, en l'occurrence de préférence une roue de seconde, où sont mis en évidence par des flèches les points de contact P, et où la figure 8 est représentée avec davantage d'armage que la figure 7, ce qu'on visualise par la flexion supérieure des bras 4.

Dans une réalisation particulière, tel que visible sur les figures 1 et 3 à 8, tous les bras 4 des rayons 2 que comporte la roue 1 sont angulairement équidistants. Les dents 3 que portent ces bras 4 peuvent toutefois ne pas être équidistantes, c'est le cas des figures 1, 3 et 5 où les dents 3 sont déportées par rapport aux bras 4, tel que visible sur la figure 3 où l'on voit que chaque sommet 34 de dent 3 est déporté par rapport au point 33 de prolongement du bras 4, ce déport étant fait alternativement dans le sens amont et aval, ce qui fait que les distances entre sommets de dents sont différentes deux à deux, et en alternance entre un petit espace inter-dents et un grand espace inter-dents. Ainsi, dans cette réalisation, les dents 2 sont toutes de même diamètre primitif DP, et les distances mesurées sur le cercle primitif de diamètre primitif DP entre deux dents successives sont différentes deux à deux.

La figure 2 illustre un cas de figure où, ni les bras 4, ni les dents 3, ne sont équidistants, mais le sont deux à deux de façon périodique sur la périphérie de la roue.

Dans une variante particulière, le pas de la denture de la roue 1 varie entre une première dent et une deuxième dent successives, entre un plus petit pas qui est plus petit que le pas théorique pour l'engrènement avec un mobile antagoniste donné, et un plus grand pas qui est plus grand que ce pas théorique, le total de ce plus petit pas et de ce plus grand pas étant égal au double de ce pas théorique. Et chaque première dent et chaque deuxième dent est placée sur un bras souple rattaché à un moyeu de la roue 1. Chaque deuxième dent est une dent flexible. Une première distance est mesurée sur le premier cercle primitif entre la première dent et la deuxième dent d'une même paire formée d'une première dent et d'une deuxième dent. Une deuxième distance est mesurée sur le premier cercle primitif entre une première dent et une deuxième dent adjacentes mais appartenant à des paires différentes et consécutives. Dans une variante, cette première distance est différente de cette deuxième distance.

L'invention concerne encore un rouage d'horlogerie 100 comportant au moins une telle roue 1, en combinaison avec au moins une roue antagoniste 50. La figure 3 montre le débattement relatif entre la roue 1 et la roue antagoniste 50, dont chaque dent 51 peut occuper, en raison des jeux mécaniques dans les différents pivots, deux positions relatives extrêmes 52 et 53, correspondant à des cercles primitifs virtuels extrêmes DP2 et DP3. La roue 1 à denture flexible a l'avantage d'autoriser ces variations d'entraxe, grâce à la flexion de chacun de ses rayons 2. C'est aussi la raison pour laquelle, à l'état libre, les moyens d'accrochage 6 d'un rayon et les moyens d'accrochage complémentaire 7 du rayon voisin sont préférablement séparés par un jeu supérieur ou égal au débattement occasionnée par ces variations d'entraxe normales.

L'invention concerne encore un mouvement d'horlogerie 200 comportant au moins un dit rouage 100.

L'invention concerne encore une montre 300 comportant au moins un mouvement 200.

L'application de l'invention à des roues à denture flexible, en particulier réalisées, comme illustrées sur les figures, avec des moyens d'accrochage sous forme de crochets, permet de répartir sur plusieurs dents de la denture un effort appliqué localement, sur une seule dent ou au maximum sur deux dents de cette denture. La sollicitation de chaque dent est donc fortement réduite, et la résistance de la roue aux manipulations et aux chocs est améliorée, sans nuire à ses propriétés de rattrapage de jeu et ses qualités de rendement. Les crochets entre les dents renforcent l'effet de butée entre les dents, et permettent de répartir les forces de flexion, non seulement sur les dents précédentes, mais également sur les suivantes.

## Revendications

1. Roue d'horlogerie (1) comportant au moins une denture flexible, chaque denture comportant une pluralité de rayons (2) comportant chacun au moins une dent (3) à l'extrémité distale d'un bras (4) flexible et saillant d'un moyeu (5) autour d'un axe de pivotement (D) de ladite roue (1), **caractérisée en ce que** chaque dit rayon (2) comporte des moyens d'accrochage (6) ou des moyens d'accrochage complémentaire (7), lesquels sont agencés pour coopérer respectivement, en contact de traction ou de poussée, avec des moyens d'accrochage complémentaire (7) ou des moyens d'accrochage (6) que comporte un dit rayon (2) immédiatement voisin, dans certaines positions de flexion d'au moins un des dits bras (4) d'au moins un desdits rayons (2) voisins, pour répartir les efforts de flexion entre un dit rayon (2) dont ledit bras (4) est fléchi, et au moins un de ses dits rayons (2) voisins.

2. Roue (1) selon la revendication 1, **caractérisée en ce que** ladite roue (1) comporte une pluralité de dites dentures (11, 12) différentes entre elles, coplanaires dans un même plan (P) perpendiculaire audit axe de pivotement (D), et agencées en alternance les unes avec les autres.

3. Roue (1) selon la revendication 2, **caractérisée en ce que** ladite roue (1) comporte une première denture (11) et une deuxième denture (12) différentes entre elles, chacune comportant des rayons identiques entre eux et différents de ceux de l'autre denture.

4. Roue (1) selon la revendication 3, **caractérisée en ce que** lesdits moyens d'accrochage (6) et lesdits moyens d'accrochage complémentaire (7) sont agencés pour coopérer ensemble en traction, pour l'entraînement d'un premier rayon (21) de ladite première denture (11) par un deuxième rayon (22) adjacent audit premier rayon (21) et que comporte ladite deuxième denture (12).

5. Roue (1) selon la revendication 3, **caractérisée en ce que** lesdits moyens d'accrochage (6) et lesdits moyens d'accrochage complémentaire (7) sont agencés pour coopérer en appui de butée, au niveau de surfaces d'appui de butée qu'ils comportent, lors du rapprochement d'un premier rayon (21) de ladite première denture (11) et d'un deuxième rayon (22) adjacent audit premier rayon (21) et que comporte ladite deuxième denture (12).

6. Roue d'horlogerie (1) comportant au moins une denture flexible, chaque denture comportant une pluralité de rayons (2) comportant chacun au moins une dent (3) à l'extrémité distale d'un bras (4) flexible et saillant d'un moyeu (5) autour d'un axe de pivotement (D) de ladite roue (1), **caractérisée en ce que** chaque dit rayon (2) comporte des moyens d'accrochage (6) et des moyens d'accrochage complémentaire (7), lesquels sont agencés pour coopérer respectivement, en contact de traction ou de poussée, avec des dits moyens d'accrochage complémentaire (7) et des dits moyens d'accrochage (6) que comporte un dit rayon (2) immédiatement voisin, dans certaines positions de flexion d'au moins un des dits bras (4) d'au moins un desdits rayons (2) voisins, pour répartir les efforts de flexion entre un dit rayon (2) dont ledit bras (4) est fléchi, et au moins un de ses dits rayons (2) voisins.

7. Roue (1) selon la revendication 6, **caractérisée en ce que** ladite roue (1) comporte une denture (10) qui est unique et comporte une pluralité de dits rayons (2) identiques entre eux et répartis de façon équidistante à la périphérie de ladite roue (1).

8. Roue (1) selon la revendication 7, **caractérisée en ce que** lesdits moyens d'accrochage (6) et lesdits moyens d'accrochage complémentaire (7) sont agencés pour coopérer ensemble en traction, pour l'entraînement d'un premier rayon (21) de ladite denture (10) par un deuxième rayon (22) adjacent audit premier rayon (21) et que comporte ladite denture (10).

9. Roue (1) selon la revendication 7, **caractérisée en ce que** lesdits moyens d'accrochage (6) et lesdits moyens d'accrochage complémentaire (7) sont agencés pour coopérer en appui de butée, au niveau de surfaces d'appui de butée qu'ils comportent, lors du rapprochement d'un premier rayon (21) de ladite denture (10) et d'un deuxième rayon (22) de ladite denture (10) adjacent audit premier rayon (21).

10. Roue (1) selon l'une des revendications 1 à 9, **caractérisée en ce que** chaque dit rayon (2) comporte, de part et d'autre d'un dit bras (4), d'un premier côté des dits moyens d'accrochage (6) et du côté opposé des dits moyens d'accrochage complémentaire (7).

11. Roue (1) selon l'une des revendications 1 à 10, **caractérisée en ce que** lesdites dents (3) sont toutes de même diamètre primitif (DP), et **en ce que** lesdits moyens d'accrochage (6) et des moyens d'accrochage complémentaire (7) coopèrent entre eux dans une zone annulaire de diamètre maximal inférieur audit diamètre primitif (DP).

12. Roue (1) selon l'une des revendications 1 à 11, **caractérisée en ce que** lesdits moyens d'accrochage (6) ou/et lesdits moyens d'accrochage complémentaire (7) sont constitués par au moins un crochet (8) solidaire du bras (4) que comporte ledit rayon (2) porteur desdits moyens d'accrochage (6) ou moyens d'accrochage complémentaire (7).

13. Roue (1) selon la revendication 12, **caractérisée en ce que** ledit crochet (8) comporte un segment distal (9) sensiblement radial par rapport audit axe de pivotement (D) et porteur d'une surface externe (91) d'appui de butée en compression et d'une surface interne (92) d'appui en traction.

14. Roue (1) selon la revendication 12 ou 13, **caractérisée en ce que** ledit rayon (2) est porteur desdits moyens d'accrochage (6) et desdits moyens d'accrochage complémentaire (7), sous la forme respectivement d'un premier crochet (86) et d'un deuxième crochet (87).

15. Roue (1) selon la revendication 14 quand la revendication 12 dépend de la revendication 1, **caractérisée en ce que** ledit premier crochet (86) et ledit deuxième crochet (87) comportent chacun un segment distal (96 ; 97) sensiblement radial par rapport audit axe de pivotement (D), lesquels segments distaux (96 ; 97) sont dirigés du même côté, soit vers l'extérieur de ladite roue (1), soit vers ledit axe de pivotement (D).

16. Roue (1) selon la revendication 14 quand la revendication 12 dépend de la revendication 6, **caractérisée en ce que** ledit premier crochet (86) et ledit deuxième crochet (87) comportent chacun un segment distal (96 ; 97) sensiblement radial par rapport audit axe de pivotement (D), lesquels segments distaux (96 ; 97) sont dirigés en sens contraire, l'un vers l'extérieur de ladite roue (1) et l'autre vers ledit axe de pivotement (D).

17. Roue (1) selon l'une des revendications 14 ou 15 quand la revendication 12 dépend de la revendication 1, **caractérisée en ce que** ledit premier crochet (86) et ledit deuxième crochet (87) sont portés par une traverse (43) sensiblement perpendiculaire audit bras (4).

18. Roue (1) selon l'une des revendications 1 à 17, **caractérisée en ce que** tous lesdits bras (4) desdits rayons (2) que comporte ladite roue (1) sont angulairement équidistants.

19. Roue (1) selon l'une des revendications 1 à 18, **caractérisée en ce que** lesdites dents (3) sont toutes de même diamètre primitif (DP), et **en ce que** les distances mesurées à l'état libre sur le cercle primitif de diamètre primitif (DP) entre deux dites dents (3) successives sont différentes deux à deux.

20. Rouage d'horlogerie (100) comportant au moins une roue (1) selon l'une des revendications 1 à 19.

21. Mouvement d'horlogerie (200) comportant au moins un dit rouage (100) selon la revendication 20.

22. Montre (300) comportant au moins un mouvement (200) selon la revendication 21.

## Patentansprüche

1. Uhrenrad (1), umfassend mindestens eine biegsame Zahnung, wobei jede Zahnung eine Mehrzahl von Speichen (2) umfasst, wovon jede am distalen Ende eines biegsamen Arms (4) mindestens einen Zahn (3) aufweist und von einer Nabe (5) um eine Drehachse (D) des Rades (1) vorsteht, **dadurch gekennzeichnet, dass** jede Speiche (2) Einhakmittel (6) oder komplementäre Einhakmittel (7) umfasst, die dafür ausgelegt sind, in Zug- oder Schubkontakt mit komplementären Einhakmitteln (7) oder entsprechend den Einhakmitteln (6), die eine direkt benachbarte Speiche (2) aufweist, zusammenzuwirken, in bestimmten Biegepositionen mindestens eines der Arme (4) von mindestens einer der benachbarten Speichen (2) um die Biegekräfte auf eine Speiche (2), deren Arm (4) gebogen ist, und mindestens eine ihrer benachbarten Speichen (2) zu verteilen.

2. Rad (1) nach Anspruch 1, **dadurch gekennzeichnet, dass** das Rad (1) eine Mehrzahl von voneinander verschiedenen Zahnungen (11, 12) umfasst, die in derselben Ebene (P) senkrecht zu der Drehachse (D) koplanar sind und einander abwechselnd angeordnet sind.

3. Rad (1) nach Anspruch 2, **dadurch gekennzeichnet, dass** das Rad (1) eine erste Zahnung (11) und eine zweite Zahnung (12), die voneinander verschieden sind, umfasst, wovon jede zueinander gleiche und von jenen der anderen Zahnung verschiedene Speichen enthält.

4. Rad (1) nach Anspruch 3, **dadurch gekennzeichnet, dass** die Einhakmittel (6) und die komplementären Einhakmittel (7) dafür ausgelegt sind, durch Zug zusammenzuwirken, um eine erste Speiche (21) der ersten Zahnung (11) durch eine zweite Speiche (22) benachbart zu der ersten Speiche (21), die die zweite Zahnung (12) aufweist, anzutreiben.

5. Rad (1) nach Anspruch 3, **dadurch gekennzeichnet, dass** die Einhakmittel (6) und die komplementären Einhakmittel (7) dafür ausgelegt sind, auf Höhe von Anschlagabstützoberflächen, die sie aufweisen, anschlagend abstützend zusammenzuwirken, wenn sich eine erste Speiche (21) der ersten Zahnung (11) und eine zweite Speiche (22) benachbart zu der ersten Speiche (21), die die zweite Zahnung (12) aufweist, einander annähern.

6. Uhrenrad (1), umfassend mindestens eine biegsame Zahnung, wobei jede Zahnung eine Mehrzahl von Speichen (2) aufweist, wovon jede am distalen Ende eines biegsamen Arms (4) mindestens einen Zahn (3) aufweist und von einer Nabe (5) um eine Drehachse (D) des Rades (1) vorsteht, **dadurch gekennzeichnet, dass** jede Speiche (2) Einhakmittel (6) und komplementäre Einhakmittel (7) umfasst, die dafür ausgelegt sind, mit den komplementären Einhakmitteln (7) und entsprechend den Einhakmitteln (6), die eine direkt benachbarte Speiche (2) aufweist, zusammenzuwirken, in bestimmten Biegungspositionen mindestens eines der Arme (4) von mindestens einer der benachbarten Speichen (2) in Zug- oder Schubkontakt, um die Biegekräfte auf eine Speiche (2), deren Arm (4) gebogen ist, und mindestens eine ihrer benachbarten Speichen zu verteilen.

7. Rad (1) nach Anspruch 6, **dadurch gekennzeichnet, dass** das Rad (1) eine Zahnung (10) umfasst, die einzig ist und eine Mehrzahl von zueinander gleichen Speichen (2) aufweist, die in gleichem Abstand am Umfang des Rades (1) verteilt sind.

8. Rad (1) nach Anspruch 7, **dadurch gekennzeichnet, dass** die Einhakmittel (6) und die komplementären Einhakmittel (7) dafür ausgelegt sind, ziehend zusammenzuwirken, um eine erste Speiche (21) der Zahnung (10) durch eine zweite Speiche (22), die zu der ersten Speiche (21) benachbart ist und die die Zahnung (10) aufweist, anzutreiben.

9. Rad (1) nach Anspruch 7, **dadurch gekennzeichnet, dass** die Einhakmittel (6) und die komplementären Einhakmittel (7) dafür ausgelegt sind, auf Höhe von Anschlagabstützoberflächen, die sie aufweisen, anschlagend abstützend zusammenzuwirken, wenn sich eine erste Speiche (21) der Zahnung (10) und eine zweite Speiche (22) der Zahnung (10), die zu der ersten Speiche (21) benachbart ist, einander annähern.

10. Rad (1) nach einem der Ansprüche 1 bis 9, **dadurch gekennzeichnet, dass** jede Speiche (2) auf beiden Seiten eines Arms (4) auf einer ersten Seite Einhakmittel (6) und auf der gegenüberliegenden Seite komplementäre Einhakmittel (7) aufweist.

11. Rad (1) nach einem der Ansprüche 1 bis 10, **dadurch gekennzeichnet, dass** alle Zähne (3) den gleichen Teilkreisdurchmesser (DP) aufweisen und dass die Einhakmittel (6) und die komplementären Einhakmittel (7) in einem ringförmigen Bereich mit einem maximalen Durchmesser, der kleiner als der Teilkreisdurchmesser (DP) ist, miteinander zusammenwirken.

12. Rad (1) nach einem der Ansprüche 1 bis 11, **dadurch gekennzeichnet, dass** die Einhakmittel (6) und/oder die komplementären Einhakmittel (7) durch mindestens einen Haken (8) gebildet sind, der mit jenem Arm (4), den die die Einhakmittel (6) oder die komplementären Einhakmittel (7) tragende Speiche (2) aufweist, fest verbunden ist.

13. Rad (1) nach Anspruch 12, **dadurch gekennzeichnet, dass** der Haken (8) ein distales Segment (9) aufweist, das in Bezug auf die Drehachse (D) im Wesentlichen radial ist und eine äußere Oberfläche (91), die bei Druck anschlagend abstützend wirkt, und eine innere Oberfläche (92), die bei Zug abstützend wirkt, trägt.

14. Rad (1) nach Anspruch 12 oder 13, **dadurch gekennzeichnet, dass** die Speiche (2) Einhakmittel (6) und komplementäre Einhakmittel (7) in Form eines ersten Hakens (86) und entsprechend eines zweiten Hakens (87) trägt.

15. Rad (1) nach Anspruch 14, sofern Anspruch 12 von Anspruch 1 abhängt, **dadurch gekennzeichnet, dass** der erste Haken (86) und der zweite Haken (87) jeweils ein distales Segment (96; 97) aufweisen, das in Bezug auf die Drehachse (D) im Wesentlichen radial ist, wobei die distalen Segmente (96; 97) von derselben Seite entweder auf die äußere Umgebung des Rades (1) oder auf die Drehachse (D) gerichtet sind.

16. Rad (1) nach Anspruch 14, sofern Anspruch 12 von Anspruch 6 abhängt, **dadurch gekennzeichnet, dass** der erste Haken (86) und der zweite Haken (87) jeweils ein distales Segment (96; 97) aufweisen, das in Bezug auf die Drehachse (D) im Wesentlichen radial ist, wobei die distalen Segmente (96; 97) entgegengesetzt auf die äußere Umgebung des Rades (1) und entsprechend auf die Drehachse (D) gerichtet sind.

17. Rad (1) nach einem der Ansprüche 14 oder 15, sofern Anspruch 12 von Anspruch 1 abhängt, **dadurch gekennzeichnet, dass** der erste Haken (86) und der zweite Haken (87) von einem Querträger (43) getragen werden, der zu dem Arm (4) im Wesentlichen senkrecht ist.

18. Rad (1) nach einem der Ansprüche 1 bis 17, **dadurch gekennzeichnet, dass** alle Arme (4) der Speichen (2), die das Rad (1) umfasst, in Winkelrichtung gleich beabstandet sind.

19. Rad (1) nach einem der Ansprüche 1 bis 18, **dadurch gekennzeichnet, dass** alle Zähne (3) denselben Teilkreisdurchmesser (DP) aufweisen und dass die Abstände, die im freien Zustand auf dem Teilkreis des Teilkreisdurchmessers (DP) zwischen zwei aufeinander folgenden Zähnen (3) gemessen werden, paarweise verschieden sind.

20. Uhrenräderwerk (100), umfassend mindestens ein Rad (1) nach einem der Ansprüche 1 bis 19.

21. Uhrwerk (200), umfassend mindestens ein Räderwerk (100) nach Anspruch 20.

22. Uhr (300), umfassend mindestens ein Werk (200) nach Anspruch 21.

## Claims

1. Timepiece wheel (1) comprising at least one flexible toothing, each toothing including a plurality of spokes (2), each including at least one tooth (3) at the distal end of a flexible arm (4) protruding from a hub (5) about a pivot axis (D) of said wheel (1), **characterized in that** each said spoke (2) includes hooking means (6) or complementary hooking means (7), which are arranged to cooperate respectively, in push or pull contact, with complementary hooking means (7) or hooking means (6) comprised in an immediately adjacent spoke (2), in certain bending positions of at least one of said arms (4) of at least one of said adjacent spokes (2), to distribute the bending forces between one said spoke (2) whose said arm (4) is bent and at least one of is said adjacent spokes (2).

2. Wheel (1) according to claim 1, **characterized in that** said wheel (1) includes a plurality of said toothings (11, 12) which are different from each other, coplanar in the same perpendicular plane (P) to said pivot axis (D), and arranged alternately with one another.

3. Wheel (1) according to claim 2, **characterized in that** said wheel (1) includes a first toothing (11) and a second toothing (12), different from each other and each comprising spokes that are identical to each other and different from those of the other toothing.

4. Wheel (1) according to claim 3, **characterized in that** said hooking means (6) and said complementary hooking means (7) are arranged to cooperate together in traction, to drive a first spoke (21) of said first toothing (11) by a second spoke (22) adjacent to said first spoke (21) and comprised in said second toothing (12).

5. Wheel (1) according to claim 3, **characterized in that** said hooking means (6) and said complementary hooking means (7) are arranged to cooperate in abutment on abutment surfaces comprised therein, when a first spoke (21) of said first toothing (11) and a second spoke (22), adjacent to said first spoke (21) and comprised in said second toothing (12), move closer together.

6. Timepiece wheel (1) comprising at least one flexible toothing, each toothing including a plurality of spokes (2) each including at least one tooth (3) at the distal end of a flexible arm (4) protruding from a hub (5) about a pivot axis (D) of said wheel (1), **characterized in that** each said spoke (2) includes hooking means (6) and complementary hooking means (7), which are arranged to cooperate respectively, in push or pull contact, with said complementary hooking means (7) and said hooking means (6) comprised in an immediately adjacent spoke (2), in certain bending positions of at least one of said arms (4) of at least one of said adjacent spokes (2), to distribute the bending forces between one said spoke (2) whose said arm (4) is bent, and at least one of its said adjacent spokes (2).

7. Wheel (1) according to claim 6, **characterized in that** said wheel (1) comprises only one toothing (10) which comprises a plurality of said spokes (2) that are identical to each other and distributed in an equidistant manner at the periphery of said wheel (1).

8. Wheel (1) according to claim 7, **characterized in that** said hooking means (6) and said complementary hooking means (7) are arranged to cooperate with each other in traction, to drive a first spoke (21) of said toothing (10) by a second spoke (22) adjacent to said first spoke (21) and comprised in said toothing (10).

9. Wheel (1) according to claim 7, **characterized in that** said hooking means (6) and said complementary hooking means (7) are arranged to cooperate in abutment on abutment surfaces comprised therein, when a first spoke (21) of said toothing (10) and a second spoke (22) of said toothing (10), adjacent to said first spoke (21), move closer together.

10. Wheel (1) according to any of claims 1 to 9, **characterized in that** each said spoke (2) comprises, on either side of a said arm (4), said hooking means (6) on a first side and said complementary hooking means (7) on the other side.

11. Wheel (1) according to any of claims 1 to 10, **characterized in that** said teeth (3) all have the same pitch diameter (DP), and **in that** said hooking means (6) and said complementary hooking means (7) cooperate with each other in an annular area whose maximum diameter is smaller than said pitch diameter (DP).

12. Wheel (1) according to any of claims 1 to 11, **characterized in that** said hooking means (6) and/or said complementary hooking means (7) are formed by at least one hook (8) integral with the arm (4) comprised in said spoke (2) carrying said hooking means (6) or complementary hooking means (7).

13. Wheel (1) according to claim 12, **characterized in that** said hook (8) includes a distal segment (9) which is substantially radial with respect to said pivot axis (D) and carries an outer compression bearing surface (91) and an inner traction bearing surface (92).

14. Wheel (1) according to claim 12 or 13, **characterized in that** said spoke (2) carries said hooking means (6) and said complementary hooking means (7), in the form respectively of a first hook (86) and a second hook (87).

15. Wheel (1) according to claim 14 when claim 12 depends on claim 1, **characterized in that** said first hook (86) and said second hook (87) each include a distal segment (96; 97), which is substantially radial relative to said pivot axis (D), said distal segments (96; 97) face the same way, either towards the exterior of said wheel (1), or towards said pivot axis (D).

16. Wheel (1) according to claim 14 when claim 12 depends on claim 6, **characterized in that** said first hook (86) and said second hook (87) each include a distal segment (96; 97), which is substantially radial relative to said pivot axis (D), said distal segments (96; 97) face opposite directions, one towards the exterior of said wheel (1), and the other towards said pivot axis (D).

17. Wheel (1) according to any of claims 14 or 15 when claim 12 depends on claim 1, **characterized in that** said first hook (86) and said second hook (87) are carried by a cross-piece (43) substantially perpendicular to said arm (4).

18. Wheel (1) according to any of claims 1 to 17, **characterized in that** all of said arms (4) of said spokes (2) comprised in said wheel (1) are angularly equidistant.

19. Wheel (1) according to any of claims 1 to 18, **characterized in that** said teeth (2) all have the same pitch diameter (DP), and **in that** the distances measured in the free state on the pitch circle of the pitch diameter (DP) between two successive said teeth are different in pairs.

20. Timepiece gear train (100) including at least one wheel (1) according to any of claims 1 to 19.

21. Timepiece movement (200) including at least one said timepiece gear train (100) according to claim 20.

22. Watch (300) including at least one movement (200) according to claim 21.
